# EUROPÄISCHE PATENTANMELDUNG

(11) **EP 0 266 757 A1**
(43) Veröffentlichungstag der Anmeldung: **11.05.1988**
(21) Anmeldenummer: 87116242.6
(22) Anmeldetag: 04.11.1987
(51) Int. Cl.: B65C 9/18, G09F 3/02

(54) **Trägerband für eine Reihe Etiketten und Vorrichtung zur Ablösung der Etiketten von dem Trägerband**

(30) Priorität: 05.11.1986 DE 3637635
(71) Anmelder: Zweckform Etikettiertechnik Gesellschaft mit beschränkter Haftung, D-83607 Holzkirchen (DE)
(72) Erfinder: Busler, Robert, D-8011 Putzbrunn (DE)
(74) Vertreter: Fincke, Karl Theodor, Dipl.-Phys. Dr.

(57) **Zusammenfassung**

Trägerband (2) mit einer Klebstoff abweisenden Schicht (4), auf der in einer Reihe Etiketten (6) mit einer Haftklebstoffschicht haften, wobei das Trägerband (2) mittig unter der Reihe der Etiketten (6) durch einen Längsschnitt (8) in zwei Streifen (10, T2) unterteilt ist.

## Beschreibung

Die Erfindung betrifft ein Trägerband 2 mit einer Klebstoff abweisenden Schicht, auf der in einer Reihe Etiketten mit einer Haftklebstoffschicht haften.

Es ist bekannt, ein solches Trägerband um eine quer zu seiner Längsrichtung verlaufende Kante zu ziehen, um die Etiketten von dem Trägerband zu lösen.

Dies gelingt jedoch nicht oder nur unvollkommen, wenn die Etiketten sehr dünn und/oder sehr weich und/oder sehr flexibel sind.

Aufgabe der Erfindung ist es, auch solche Etiketten sicher vom Trägerband zu lösen, um sie dabei oder kurz darauf auf zu etikettierende Gegenstände zu drücken.

Die Lösung der Aufgabe ist im Kennzeichen des Anspruchs 1 angegeben.

Die Erfahrung hat gezeigt, daß bei der genannten Ausführungsform des Trägerbands Etiketten selbst dann, wenn sie sehr dünn und/oder weich und/oder flexibel sind, vom Trägerband zu lösen .sind, wenn gemäß Anspruch 2 zwei symmetrisch zum Längsschlitz des geführten Trägerbands verlaufende Kanten vorgesehen sind, über die bei Bewegung des Trägerbands in Längsrichtung die beiden Streifen, je einer nach jeder Seite, von dem Trägerband fort ziehbar sind. Aus allgemein konstruktiven Gründen ist dabei eine Ausbildung gemäß Anspruch 3 zweckmäßig.

Die Erfindung wird im folgenden an einem Ausführungsbeispiel unter Hinweis auf die beigefügten Zeichnungen erläutert:
Fig. 1 zeigt ein Trägerband mit Etiketten,
Fig. 2 zeigt eine Vorrichtung zum Ablösen der Etiketten von dem Trägerband.

Das Trägerband 2 weist eine Klebstoff abweisende Schicht 4, bevorzugt aus Silikon, auf, auf der eine Reihe von Etiketten 6 mit einer nicht dargestellten Haftklebstoffschicht haften. Das Trägerband 2 ist mittig unter der Rei der Etiketten 6 durch einen Längsschnitt 8 in zwei Streifen 10, 12 unterteilt.

Zum Ablösen der Etiketten 6 von dem Trägerband 2 sind zwei symmetrisch zum Längsschnitt 8 des geführten Trägerbands verlaufende Kanten 14, 16 vorgesehen, über die bei Bewegung des Trägerbands 2 in Richtung des Pfeils 18 die beiden Streifen 10, 12, je einer nach jeder Seite, von dem Trägerband 2 fortziehbar und bevorzugt in Rollen 20 aufwickelbar sind. Bei dem Ausführungsbeispiel nach Fig. 2 verlaufen die Kanten 14, 16 bevorzugt unter 45° zur Längsrichtung des Trägerbands, und die Streifen 10, 12 werden unter 90° zur Längsrichtung des Trägerbands 2 von dem Trägerband fortgezogen. Die Kanten 14, 16 befinden sich unmittelbar an einer Seite 22 eines zu etikettierenden Produkts, an das die Etiketten 6 in bekannter Weise mit nicht dargestellten Mitteln gedrückt werden.

## Patentansprüche

1. Trägerband (2) mit einer Klebstoff abweisenden Schicht (4) ,auf der in einer Reihe Etiketten (6) mit einer Haftklebstoffschicht haften, dadurch gekennzeichnet, daß das Trägerband (2) mittig unter der Reihe der Etiketten (6) durch einen Längsschnitt (8) in zwei Streifen (10, 12) unterteilt ist.

2. Vorrichtung zur Ablösung der Etiketten (6) von dem Trägerband (2) nach Anspruch 1 mit einer Führung für das Trägerband (2), gekennzeichnet durch zwei symmetrisch zum Längsschnitt (8) des geführten Trägerbands (2) verlaufende Kanten (14, 16), über die bei Bewegung des Trägerbands (2) in Längsrichtung (18) die beiden Streifen (10, 12), je einer nach jeder Seite, von dem Trägerband (2) fortziehbar sind.

3. Vorrichtung nach Anspruch 1, dadurch gekennzeichnet, daß die Kanten (14, 16) zwischen 30° und 60°, bevorzugt unter 45°, zur Längsrichtung des Trägerbands (2) verlaufen und die Streifen (10, 12) zwischen 60° und 120°, bevorzugt unter 90°, zur Längsrichtung (18) des Trägerbands (2) fortziehbar sind.
